# EUROPÄISCHE PATENTANMELDUNG

(11) **EP 1 507 123 A2**
(43) Veröffentlichungstag der Anmeldung: **16.02.2005**
(21) Anmeldenummer: 04019418.5
(22) Anmeldetag: 16.08.2004
(51) Int. Cl.: F24F 13/22

(54) **Klimagerät**

(30) Priorität: 14.08.2003 ES 200302006
(71) Anmelder: BSH Bosch und Siemens Hausgeräte GmbH, 81739 München (DE)
(72) Erfinder: Abaigar Merino, José Ignacio, 31210 Los Arcos (ES); Gonzalez Molina, Juan, 31240 Ayegui (ES); Pascual Iturbe, Maria Itziar, 31200 Estella (ES)

(57) **Zusammenfassung**

Es sind Klimageräte mit einem Verdampfer bekannt, durch den eine Luftströmung (X) geführt ist und an dem sich Kondenswasser bildet, und einem Sammelbehälter (21) der herausnehmbar in dem Klimagerät angeordnet ist und das von dem Verdampfer (7) fließende Kondenswasser sammelt. Erfindungsgemäß ist eine Tropfschutzeinrichtung (39) vorgesehen, die das Kondenswasser sammelt, wenn der Sammelbehälter (21) aus dem Klimagerät herausgenommen ist.

## Beschreibung

Die Erfindung betrifft ein Klimagerät mit einem Verdampfer, durch den eine Luftströmung geführt ist und an dem sich Kondenswasser bildet, das auf eine Auffangrinne tropft, die das Kondenswasser zu einem Sammelbehälter führt. Der Sammelbehälter ist in dem Klimagerät herausnehmbar angeordnet.

Aus WO 93/14353 ist ein gattungsgemäßer tragbarer Entfeuchter mit einer horizontalen Bodenplatte und einer darauf angeordneten vertikalen Zwischenwand bekannt. Der Entfeuchter weist einen Sammelbehälter für Kondenswasser auf, der aus dem Entfeuchter zur Entleerung entnehmbar ist. Bei entnommenem Sammelbehälter setzt eine Steuereinrichtung den Entfeuchter außer Betrieb.

Die Aufgabe der vorliegenden Erfindung besteht darin, ein Klimagerät bereitzustellen, bei dem das Kondenswasser zuverlässig gesammelt wird.

Die Aufgabe der Erfindung ist durch ein Klimagerät mit den Merkmalen des Patentanspruches 1 gelöst. Gemäß dem kennzeichnenden Teil des Patentanspruches 1 weist das Klimagerät eine Tropfschutzeinrichtung auf, die von der Auffangrinne das tropfende Kondenswasser sammelt, wenn der Sammelbehälter aus dem Klimagerät herausgenommen ist. Dadurch ist zuverlässig gewährleistet, dass selbst bei herausgenommenem Sammelbehälter keinerlei Kondenswasser in dem Klimagerät verteilt wird.

Vorteilhaft kann die Tropfschutzeinrichtung in einer Tropfrichtung des Kondenswassers dem Sammelbehälter vorgelagert sein. Dadurch kann das Kondenswasser in einfacher Weise durch Schwerkraftwirkung von der Tropfschutzeinrichtung in den Sammelbehälter weitergeleitet werden.

Gemäß einer vorteilhaften Ausführungsform kann die Tropfschutzeinrichtung zwischen einer ersten und einer zweiten Betriebsposition bewegbar angeordnet sein. Die Tropfschutzeinrichtung sammelt in ihrer ersten Betriebsposition das vom Verdampfer tropfende Kondenswasser. In ihrer zweiten Betriebsposition kann die Tropfschutzeinrichtung vorteilhaft in den Sammelbehälter entleert werden. Dies gewährleistet, dass die Tropfschutzeinrichtung bei einem erneuten Zurückstellen in die erste Betriebsposition vollständig entleert ist. Somit kann die Tropfschutzeinrichtung eine möglichst große Kondensatwassermenge aufnehmen, ohne überzulaufen.

Gemäß einer besonderen Ausführungsform kann das Klimagerät eine Wasserauslassleitung aufweisen, durch die das in der Tropfschutzeinrichtung gesammelte Kondenswasser aus dem Klimagerät geleitet wird. Ein Benutzer kann somit wählen, ob das Kondenswasser von der Tropfschutzeinrichtung in den Sammelbehälter geleitet wird oder ob es aus dem Klimagerät geleitet wird. Von Vorteil ist es, wenn die Wasserauslassleitung optional mittels eines Verschlusselements schließbar ist. In diesem Fall wird das Kondenswasser in den Sammelbehälter geleitet.

Besonders vorteilhaft ist es, wenn zwischen dem Verdampfer und der Tropfschutzeinrichtung eine Kondenswasser-Auffangrinne angeordnet ist. Mittels der Auffangrinne wird das Kondenswasser in die Tropfschutzeinrichtung geführt. Es ist daher nicht notwendig, dass sich die Tropfschutzeinrichtung unterhalb des gesamten Verdampfers erstreckt, um abtropfendes Kondenswasser aufzufangen.

Vorteilhaft kann die Tropfschutzeinrichtung einen manuellen Betätigungsabschnitt aufweisen, mittels dem die Betriebspositionen der Tropfschutzeinrichtung manuell einstellbar sind. Ein Benutzer kann daher zwischen den beiden Betriebspositionen der Tropfschutzeinrichtung frei wählen.

Bevorzugt kann die Tropfschutzeinrichtung unmittelbar an der Kondenswasser-Auffangrinne gehaltert sein. Dadurch kann die Tropfschutzeinrichtung bereits bei der Fertigung in einfacher Weise mit einer Auslauföffnung der Auffangrinne ausgerichtet werden.

Aus Platzgründen ist es besonders günstig, wenn die Tropfschutzeinrichtung durch eine Schwenkbewegung zwischen den Betriebspositionen bewegbar ist. Durch die Schwenkbewegung kann die Tropfschutzeinrichtung fertigungstechnisch einfach zwischen ihren Betriebspositionen wechseln. In diesem Fall kann die Wasserauslassleitung eine Schwenkachse der Tropfschutzeinrichtung bilden.

In einer weiteren Ausführungsform der Erfindung kann die Tropfschutzeinrichtung automatisch in ihre erste Betriebsposition verstellt werden, wenn der Sammelbehälter herausgenommen wird. Entsprechend kann die Tropfschutzeinrichtung beim Einsetzen des Sammelbehälters automatisch in ihre zweite Betriebsposition verstellt werden, in der das Kondenswasser direkt in den Sammelbehälter fließt.

In einer weiteren Ausführung der Erfindung kann die Tropfschutzeinrichtung als ein Verschlusspfropfen ausgebildet sein, der einen Kondenswasserweg zum Sammelbehälter verschließt.

Ein Ausführungsbeispiel der Erfindung ist anhand der beigefügten Figuren beschrieben. Es zeigen:
- Figur 1: in einer perspektivischen Ansicht ein als ein Entfeuchter ausgebildetes Klimagerät;
- Figur 2: in einer perspektivischen Ansicht eine Auffangrinne; und
- Figur 3: in einer perspektivischen Ansicht eine Tropfschutzeinrichtung.

In der Figur 1 ist ein Luftentfeuchter mit einem strichpunktiert angedeuteten Gehäuse 1 dargestellt. Ein Innenraum des Gehäuses 1 ist mittels einer vertikalen Zwischenwand 3 in einen vorderen Raumabschnitt 4 und einen hinteren Raumabschnitt 5 unterteilt. Im vorderen Raumabschnitt 4 befindet sich ein Verdampfer 7 sowie ein Kondensator 9, die strichpunktiert angedeutet sind. Der Verdampfer 7 und der Kondensator 9 sind die unmittelbar hintereinander angeordnet und durch eine horizontale Montageplatte 11 getragen. Die Montageplatte 11 ist in etwa auf halber Höhe in der Zwischenwand 3 eingehängt. Unterhalb der Montageplatte 11 befindet sich ein Kompressorraum mit einem Kompressor 13. Der Kompressor 13 ist über nicht dargestellte Kühlmittelleitungen in herkömmlicher Weise mit dem Verdampfer 7 und dem Kondensator 9 verbunden und bildet zusammen mit diesen einen im wesentlichen geschlossenen Kühlmittelkreislauf. Der Kompressor 13 und die Zwischenwand 3 sind auf einer Bodenwanne 15 des Luftentfeuchters montiert. An der Unterseite der Bodenwanne 15 sind Rollen 16 befestigt.

Im hinteren Raumabschnitt 5 des Gehäuseinnenraumes ist ein Gebläse 17 an der Zwischenwand 3 montiert. Das Gebläse 17 ist über einen Luftdurchlass 19 in der Zwischenwand 3 strömungstechnisch mit dem vorderen Raumabschnitt 4 in Verbindung. Im Betrieb des Luftentfeuchters wird somit über einen nicht gezeigten Lufteinlass im Gehäuse 1 eine Luftströmung X zunächst durch den Verdampfer 7 und anschließend durch den Kondensator 9 geführt. Durch einen im Gehäuse 1 gebildeten, nicht dargestellten Luftauslass bläst das Gebläse 1 die entfeuchtete Luft aus dem Gehäuse 1.

Unterhalb des Gebläses 17 ist ein Sammelbehälter 21 angeordnet, der auf der von der Bodenwanne 15 getragen ist. An seinen Seitenwänden ist der Sammelbehälter 21 mit Vertiefungen 23 geformt, die Handgriffe für einen Benutzer bilden. Der Sammelbehälter 21 ist daher in einer Pfeilrichtung Y aus dem Luftentfeuchter entfernbar. Eine Oberseite des Sammelbehälters 21 ist offen ausgebildet.

Der Sammelbehälter 21 weist an einer Seitenwand einen nach oben offenen Wassereinlass 26 auf. Der Wassereinlass 26 ragt in eine entsprechende Ausbuchtung 27 in der Zwischenwand 3. Der Wassereinlass 26 des Sammelbehälters 21 ist unterhalb und genau gegenüber einer Auslauföffnung 29 der Montageplatte 11 angeordnet. Die Montageplatte 11 ist gemäß der Figuren 1 und 2 wannenartig mit einem umfangsseitig hochgezogenen Seitenrand 31 ausgebildet. In einem Wannenboden der Montageplatte 11 ist eine rinnenartige Vertiefung 33 geformt, die in Richtung auf die Auslauföffnung 29 schräg verläuft.

Die in den Figuren 1 und 2 gezeigte Montageplatte 11 ist als ein Kunststoffspritzteil gebildet, an dessen Unterseite Tragabschnitte 35, 37 geformt sind. Die Tragabschnitte 35, 37 haltern eine Auffangschale 39, die als eine Tropfschutzeinrichtung dient. Die Auffangschale 39 ist zwischen der Auslauföffnung 29 der Montageplatte 11 und dem Wassereinlass 26 des Sammelbehälters 39 schwenkbar angeordnet. Für die Schwenklagerung weist die Auffangschale 39 axial verlaufende Lagerzapfen 41, 43 auf. Diese sind jeweils in den entsprechenden Tragabschnitten 35, 37 schwenkbar um die Schwenkachse S gehaltert. Die Lagerzapfen 41, 43 sind an axial gegenüberliegenden Seitenwänden 42 der Auffangschale 39 geformt.

Einer der Lagerzapfen 43 erstreckt sich durch eine nicht dargestellte Gehäuseöffnung aus dem Gehäuse 1. Der Lagerzapfen 43 ist an seinem freien Ende mit einer Betätigungsscheibe 45 versehen, die ein manuelles Schwenken der Auffangschale 39 ermöglicht. Der gegenüberliegende gehäuseinnenseitige Lagerzapfen 41 ist mit entsprechenden Drehanschlägen 47 ausgebildet. Die Drehanschläge 47 können jeweils in eine entsprechende Rastaufnahme 49 im Tragabschnitt 37 einrasten. Dadurch kann die Aufnahmeschale 39 mittels der Betätigungsscheibe 45 um 180° gedreht werden.

Der sich aus dem Gehäuse 1 erstreckende Lagerzapfen 43 ist hohlzylindrisch ausgebildet und in Verbindung mit einer Kondenswasser-Auslassöffnung 51, die in einer Seitenwand 42 der Auffangschale 39 ausgebildet ist. Der Lagerzapfen 43 bildet somit eine Wasserauslassleitung, durch die Kondenswasser aus der Auffangwanne geleitet ist. An das freie Ende des Lagerzapfens 43 kann ein Abflussschlauch angeschlossen werden.

Im Betrieb des Luftentfeuchters fördert das Gebläse 17 die Luftströmung X durch den Verdampfer 7, der die Luftströmung X kühlt. Dadurch kondensiert Wasser aus der Luftströmung X an dem Verdampfer 7, wodurch die Luftströmung X entfeuchtet wird. Anschließend wird die Luftströmung X durch den Kondensator 9 gefördert und dort erneut erwärmt. Die Luftströmung X wird danach mittels des Gebläses 17 aus dem Entfeuchtergehäuse 1 geblasen. Das vom Verdampfer 7 tropfende Kondenswasser wird von der rinnenartigen Vertiefung 33 in der Montageplatte 11 aufgefangen und bis zur Wasserauslauföffnung 29 geführt.

In der Figur 1 ist die Auffangschale 39 in ihrer ersten Betriebsposition I dargestellt, in der ihre offene Oberseite der Wasserauslauföffnung 29 der Montageplatte 11 zugewandt ist. In diesem Fall tropft das Kondenswasser von der Wasserauslauföffnung 29 der Montageplatte 11 in die Auffangschale 39, bis diese vollständig gefüllt ist. Bei vollständig gefüllter Auffangschale 39 läuft das Kondenswasser über und tropft weiter in den Sammelbehälter 21, der sich in Tropfrichtung direkt unterhalb der Auffangschale 39 befindet.

Vor allem im Dauerbetrieb ist der Sammelbehälter 21 regelmäßig aus dem Entfeuchter zu nehmen und zu entleeren. Vor einer Entnahme des Sammelbehälters 21 aus dem Entfeuchter kann der Benutzer zunächst die Auffangschale 39 mittels der Betätigungsscheibe 45 um 180° in eine in der Figur 1 strichpunktiert angedeutete zweite Betriebsposition II schwenken. In der zweiten Betriebsposition II wird das in der Auffangschale 39 gesammelte Kondenswasser in den Sammelbehälter 21 geschüttet. Dies gewährleistet, dass die Auffangschale 39 beim erneuten Zurückstellen in die erste Betriebsposition I vollständig entleert ist.
Bei einer Entnahme des Sammelbehälters 21 wird der Entfeuchter automatisch außer Betrieb gesetzt. Während einer gewissen Nachlaufzeit wird aber weiterhin ein Anteil von Wasser aus der Luft am Verdampfer 7 kondensiert und über die rinnenartige Vertiefung 33 zur Auslauföffnung 29 der Montageplatte 11 geleitet.

Bei entnommenem Sammelbehälter 21 wird ein Abtropfen des Kondenswassers von der Auslauföffnung 29 auf die Bodenwanne 15 wie folgt vermieden. Die Auffangschale 39 wird durch den Benutzer von der zweiten Betriebsposition II in die erste Betriebsposition I geschwenkt. In der ersten Betriebsposition I tropft das Kondenswasser direkt in die Auffangschale 39, ohne auf die Bodenplatte 15 zu gelangen. Erst für den Fall, dass bei entnommenem Sammelbehälter 21 die Auffangschale 39 überläuft, wird das überlaufende Kondenswasser von der Bodenwanne 15 aufgefangen. Bei einem Einsetzen des Sammelbehälters 21 in den Entfeuchter kann die Auffangschale 39 zur Entleerung in die zweite Betriebsposition geschwenkt werden.

Wie aus der Figur 1 hervorgeht, ist die durch den Lagerzapfen 43 gebildete Auslassleitung mit einem Verschlusselement 53 geschlossen. Bei einem Entfernen des Verschlusselements 53 kann das in der Auffangschale 39 gesammelte Kondenswasser über die Auslassleitung 43 aus dem Entfeuchter geführt werden, ohne dass das Kondenswasser in den Sammelbehälter 21 gelangt.

In einem alternativen Ausführungsbeispiel kann der Sammelbehälter 21 einen Mitnehmerabschnitt aufweisen, der mit Auffangschale 39 wie folgt zusammenwirken kann: Bei einer Herausnahme des Sammelbehälters 21 kommt der Mitnehmerabschnitt des Sammelbehälters 21 in Kontakt mit der Auffangschale 39. Dadurch bewegt der Mitnehmerabschnitt die Auffangschale 39 selbsttätig in die erste Betriebsposition I. Umgekehrt bewegt der Mitnehmerabschnitt beim Einsetzen des Sammelbehälters 21 in den Entfeuchter die Auffangschale 39 selbsttätig in ihre zweite Betriebsposition II, in der die Auffangschale 39 automatisch in den Sammelbehälter 21 entleert wird.

## Patentansprüche

1. Klimagerät mit einem Verdampfer (7), durch den eine Luftströmung (X) geführt ist und an dem sich Kondenswasser bildet, das über eine Auffangeinrichtung (33) das Kondenswasser einem Sammelbehälter (21) zuführt, der herausnehmbar in dem Klimagerät angeordnet ist, **dadurch gekennzeichnet, dass** das Klimagerät eine Tropfschutzeinrichtung (39) aufweist, die das sammelt, wenn der Sammelbehälter (21) aus dem Klimagerät herausgenommen ist.

2. Klimagerät nach Anspruch 1, **dadurch gekennzeichnet, dass** die Tropfschutzeinrichtung (39) in einer Betriebsposition (II) das gesammelte Kondenswasser in den Sammelbehälter (21) leitet.

3. Klimagerät nach einem der Ansprüche 1 oder 2, **dadurch gekennzeichnet, dass** das Klimagerät eine Auslassleitung (43) aufweist, die das von der Tropfschutzeinrichtung (39) gesammelte Kondenswasser aus dem Klimagerät leitet.

4. Klimagerät nach Anspruch 3, **dadurch gekennzeichnet, dass** das Klimagerät ein Verschlusselement (53) zum Öffnen oder Schließen der Auslassleitung (43) aufweist.

5. Klimagerät nach einem der vorhergehenden Ansprüche, **dadurch gekennzeichnet, dass** die Tropfschutzeinrichtung (39) in Tropfrichtung vor dem Sammelbehälter (21) angeordnet ist.

6. Klimagerät nach einem der vorhergehenden Ansprüche, **dadurch gekennzeichnet, dass** die Tropfschutzeinrichtung (39) als Auffangschale zum Sammeln des Kondenswassers ausgebildet ist.

7. Klimagerät nach einem der vorhergehenden Ansprüche, **dadurch gekennzeichnet, dass** die Tropfschutzeinrichtung (39) einen Betätigungsabschnitt (45) zum manuellen Einstellen von Betriebspositionen aufweist.

8. Klimagerät nach einem der vorhergehenden Ansprüche, **dadurch gekennzeichnet, dass** die Tropfschutzeinrichtung (39) an der Auffangrinne (33) gehaltert ist.

9. Klimagerät nach einem der vorhergehenden Ansprüche, **dadurch gekennzeichnet, dass** die Tropfschutzeinrichtung (39) schwenkbar zwischen Betriebspositionen (I, II) gehaltert ist.

10. Klimagerät nach Anspruch 9, **dadurch gekennzeichnet, dass** die Auslassleitung (43) der Tropfschutzeinrichtung (39) eine Schwenkachse (S) der Tropfschutzeinrichtung (39) ausbildet.

11. Klimagerät nach einem der vorhergehenden Ansprüche, **dadurch gekennzeichnet, dass** die Tropfschutzeinrichtung (39) beim Herausnehmen des Sammelbehälters (21) selbsttätig in eine erste Betriebsposition (I) zum Sammeln des Kondenswassers verstellt ist.

12. Klimagerät nach einem der vorhergehenden Ansprüche, **dadurch gekennzeichnet, dass** die Tropfschutzeinrichtung (39) beim Einsetzen des Sammelbehälters (21) in das Klimagerät selbsttätig in eine zweite Betriebsposition (II) zum Leiten des Kondenswassers in den Sammelbehälter (21) verstellt ist.

13. Klimagerät nach einem der vorhergehenden Ansprüche, **dadurch gekennzeichnet, dass** die Tropfschutzeinrichtung (39) als ein Verschlusspfropfen ausgebildet ist, der einen Kondenswasserweg zum Sammelbehälter verschließt.
